# EUROPÄISCHE PATENTSCHRIFT

(11) **EP 2 871 419 B1**
(45) Veröffentlichungstag und Bekanntmachung des Hinweises auf die Patenterteilung: **09.03.2016**
(21) Anmeldenummer: 14191950.6
(22) Anmeldetag: 05.11.2014
(51) Int. Cl.: F23R 3/00

(54) **Gasturbinenbrennkammer mit Schindel zur Durchführung einer Zündkerze**
Gas turbine combustion chamber with tile for insertion of a spark plug
Chambre de combustion de turbine à gaz avec une tuile pour insérer une bougie d'allumage

(30) Priorität: 11.11.2013 DE 102013222932
(43) Veröffentlichungstag der Anmeldung: 13.05.2015
(73) Patentinhaber: Rolls-Royce Deutschland Ltd & Co KG, 15827 Blankenfelde-Mahlow (DE)
(72) Erfinder: Gerendás, Dr.-Ing. Miklós, 15838 Am Mellensee (DE)
(74) Vertreter: Hoefer & Partner Patentanwälte mbB

(56) Entgegenhaltungen:
- EP-A1- 2 330 350
- GB-A- 1 442 184
- US-A1- 2010 212 324

## Beschreibung

Die Erfindung bezieht sich auf eine Gasturbinenbrennkammer und insbesondere auf eine Gasturbinenbrennkammerschindel, welche zur Durchführung einer Zündkerze ausgebildet ist. Die Brennkammern von Gasturbinen, insbesondere von Fluggasturbinen weisen üblicherweise eine Brennkammerwand auf, welche eine Tragstruktur für Schindeln bildet. Die Schindeln sind an der Innenseite der Brennkammerwand angeordnet, um diese gegenüber dem Heißgas abzuschirmen und die Tragstruktur thermisch zu isolieren. Üblicherweise ist zwischen den Schindeln und der Tragstruktur ein Zwischenraum ausgebildet, durch welchen Kühlluft durchgeleitet wird.

Derartige beschindelte Brennkammern sind beispielsweise aus der EP 0 576 435 A1, der EP 0 741 268 A1 oder der EP 1 710 501 A2 bekannt. Durch die Verwendung der beschriebenen Schindeln, welche mittels Prallkühlung gekühlt werden und mit Effusionskühllöchern versehen sind, wird die Trag- und Dichtstruktur der Brennkammerwand vor der intensiven Wärmestrahlung der Flamme geschützt. Die Trag- und Dichtstruktur bleibt dadurch auf einer niedrigeren Temperatur und behält ihre mechanische Festigkeit.

Zur Zündung von Brennkammern ist es erforderlich, zumindest eine Zündkerze durch die Brennkammerwand bzw. Tragstruktur sowie durch die Schindel durchzuführen, um den Brennraum der Brennkammer zu erreichen. Da die Zündkerze an einer Stelle im Gehäuse der Gasturbine befestigt ist, während die Brennkammer an einer anderen Stelle des Gehäuses gelagert ist, entstehen Relativbewegungen. Weiterhin ist es erforderlich, Bauteiltoleranzen durch die Beweglichkeit der Zündkerze in der Brennkammer auszugleichen, ohne dass eine Last auf die Zündkerze übertragen wird. Zusätzlich erhitzt sich die Brennkammer im Betrieb schneller und auf höhere Temperaturen, wodurch unterschiedliche Wärmeausdehnungen ausgeglichen werden müssen. Im Bereich der Zündkerzenbohrung erfolgt der Ausgleich von Bauteiltoleranzen und Wärmedehnungen durch eine Vergrößerung der Zündkerzenbohrung in der Brennkammer, sodass die Zündkerzenbohrung einen größeren Durchmesser aufweist, als die Zündkerze. Hierdurch entsteht ein Spalt, welcher durch eine Dichtung verschlossen werden muss.

Aus der US 7 093 441 B2 ist eine beschindelte Brennkammer vorbekannt, welche einen sogenannten Zündkerzenturm aufweist, durch welchen die Zündkerze abgedichtet geführt werden kann. Ein derartiger zusätzlicher Zündkerzenturm bringt zusätzliches Gewicht. Weiterhin sind zusätzliche Kosten für dessen Herstellung zu kalkulieren. Zusätzlich erzwingt der Zündkerzenturm einen Mindestabstand zwischen der Brennkammerwand und dem Gehäuse der Gasturbine. Hierdurch ergibt sich insbesondere bei kleineren Triebwerken ein größerer notwendiger Durchmesser des Druckgehäuses, wodurch die Kosten und das Gewicht erheblich erhöht werden.

Aus der EP 2 330 350 A1 sind eine Gasturbinenbrennkammerschindel sowie eine Gasturbinenbrennkammer mit einer derartigen Schindel vorbekannt. Die Schindel weist eine Ausnehmung zur Durchführung einer Zündkerze auf und ist diesbezüglich mit einem rohrförmigen Ansatz versehen, welcher sich von der einer Brennkammer abgewandten Seite der Schindel aus erstreckt. Eine derartige Konstruktion zeigt auch die US 2010/212324 A1.

Die GB 1 442 184 A zeigt eine Lösung, bei welcher die Brennkammerschindel mit einer Ausnehmung versehen ist, in welche ein Dichtring eingesetzt ist.

Der Erfindung liegt die Aufgabe zugrunde, eine Gasturbinenbrennkammer mit einer Schindel zur Durchführung einer Zündkerze sowie eine Gasturbinenbrennkammerschindel zu schaffen, welche bei einfachem Aufbau und einfacher, kostengünstiger Herstellbarkeit die Nachteile des Standes der Technik vermeiden und eine sichere und einfache Anordnung einer Zündkerze ermöglichen.

Erfindungsgemäß wird die Aufgabe durch die Merkmalskombinationen des unabhängigen Anspruchs gelöst. Die Unteransprüche zeigen weitere vorteilhafte Ausgestaltungen der Erfindung.

Die Erfindung sieht somit vor, die Schindel mit einer Ausnehmung zur Durchführung einer Zündkerze zu versehen. Dabei ist ein rohrförmiger, kragenartiger Ansatz an der Schindel ausgebildet, welcher die Ausnehmung zur Durchführung der Zündkerze umschließt und sich von der dem Brennkammerinnenraum abgewandten Seite der Schindel aus erstreckt. Der rohrförmige Ansatz ist somit erfindungsgemäß so dimensioniert, dass er sich von der Schindel aus durch die Brennkammerwand (Tragstruktur) hindurch auf die Kaltseite der Brennkammerwand erstreckt. Der rohrförmige Ansatz ist dabei insbesondere so ausgebildet und dimensioniert, dass er mit einer engen Passung durch die in der Brennkammerwand oder Tragstruktur ausgebildete Ausnehmung geführt ist.

Erfindungsgemäß ist somit kein separates Bauteil erforderlich, vielmehr wird die Schindel selbst in geeigneter Weise ausgebildet, um die Ausnehmung zur Durchführung der Zündkerze so auszubilden, dass die Zündkerze betriebssicher und einfach durchgeführt und gehalten werden kann.

Die erfindungsgemäß vorgesehene Schindel ist, wie erwähnt, einstückig mit dem rohrförmigen Ansatz ausgebildet. Dabei kann die Schindel als Gussteil gefertigt werden oder mittels eines Laserauftragsschweißverfahrens (DLD) hergestellt werden.

In besonders günstiger Weiterbildung der Erfindung ist vorgesehen, dass der rohrförmige Ansatz an seinem freien Endbereich, welcher durch die Brennkammerwand über die Kaltseite der Brennkammerwand hinausragt, mit einer Zündkerzendichtung versehen ist. Die Dichtung kann dabei insbesondere so ausgebildet werden, dass sie die Brennkammerwand (Tragstruktur) nicht berührt, um in diesem Bereich keinen Wärmeübergang zu schaffen.

Erfindungsgemäß ist vorgesehen, dass der rohrförmige Ansatz oder Kragen mit einer ringförmigen Anlagefläche oder einer Stufe versehen ist, um den ringförmigen Ansatz gegen die Heißseite der Brennkammerwand (Tragstruktur) anzulegen. Hierdurch ergibt sich zum einen eine Abdichtung des zwischen der Brennkammerwand und der Schindel ausgebildeten Kühlluft-Zwischenraums. Zum anderen erfolgt hierdurch eine zusätzliche Abstützung und Lagerung der Schindel.

In einer besonders vorteilhaften Weiterbildung der Erfindung ist vorgesehen, dass der rohrförmige Ansatz mit zumindest einer Kühlluftausnehmung versehen ist, durch welche Kühlluft zur innenliegenden Wandung des rohrförmigen Ansatzes und somit zur Zündkerze zugeführt werden kann, um diese zu kühlen.

Die erfindungsgemäße Lösung weist somit den Vorteil auf, dass eine sichere Montage und Anordnung der Zündkerze ohne einen Zündkerzenturm möglich ist. Da die Schindel aus einem verschleißfesteren Material als die Brennkammerwand besteht, ist eine betriebssichere Lagerung und Positionierung der Zündkerze gewährleistet. Weiterhin kann erfindungsgemäß zur weiteren Verminderung von Bauteiltoleranzen das Zündkerzenloch (Ausnehmung des rohrförmigen Ansatzes) durch Positionierung relativ zur Halterung der Brennkammer in einem späteren Fertigungsschritt besonders präzise eingebracht werden. Um den Zusammenbau zu erleichtern, kann die oben erwähnte Zündkerzendichtung zusätzlich am Halter der Zündkerze befestigt werden.

Im Folgenden wird die Erfindung anhand von Ausführungsbeispielen in Verbindung mit der Zeichnung beschrieben. Dabei zeigt:
- Fig. 1: eine vereinfachte Schnittansicht einer Brennkammer gemäß dem Stand der Technik,
- Fig. 2: eine Detail-Schnittansicht einer erfindungsgemäßen Brennkammerschindel mit rohrförmigem Ansatz, und
- Fig. 3: ein weiteres Ausführungsbeispiel in analoger Darstellung der Fig. 2.

Die Fig. 1 zeigt in schematischer Schnittansicht eine Gasturbinenbrennkammer 1, so wie diese aus dem Stand der Technik bekannt ist. Die Brennkammer 1 weist ein Hitzeschild 2 sowie einen Brennkammerkopf 3 und eine Brennerdichtung 4 auf. An einer kühlluftseitigen Brennkammerwand 6 sind mit einem Abstand zur Brennkammerwand 6 mehrere Schindeln 7 befestigt.

Weiterhin weisen die Brennkammerwand 6 und die Schindeln 7 Zumischlöcher 5 zur Zuführung von Luft auf. Die Befestigung der Schindeln 7 erfolgt über Bolzen 13 und Muttern 14, während die Brennkammerwand 6 mittels einer Brennkammeraufhängung 11 und einem Brennkammerflansch 12 gehaltert ist.

Auf die Darstellung einer Zündkerze wurde der Übersichtlichkeit halber in Fig. 1 verzichtet. Hierzu wird auf die US 7 093 441 B2 verwiesen.

Die Fig. 2 zeigt ein erstes Ausführungsbeispiel einer erfindungsgemäßen Ausgestaltung einer Brennkammerschindel 7. Diese weist, wie aus dem Stand der Technik bekannt, Effusionskühllöcher 9 auf und wird mittels Kühlluft, welche durch Prallkühllöcher 8 der Brennkammerwand 6 zugeführt wird, gekühlt.

Erfindungsgemäß ist die Schindel 7 mit einem rohrförmigen Ansatz 15 versehen, welcher sich in Richtung der Brennkammerwand 6 erstreckt und durch eine Ausnehmung 23 der Brennkammerwand 6 durchgeführt ist. Der rohrförmige Ansatz 15 ist einstückig mit der Schindel 7 ausgebildet, beispielsweise mittels eines Gussverfahrens.

Um einen vorgegebenen Abstand der Schindel 7 von der Brennkammerwand 6 sicherzustellen und um die Schindel 7 an der Brennkammerwand 6 zu positionieren, weist der rohrförmige Ansatz 15 einen Verbindungssteg 10 auf, welcher eine ringförmige Anlagefläche 20 bildet, gegen welche die Brennkammerwand 6 anliegt. Der ringförmige Ansatz 15 ist mit einer zentrischen Ausnehmung 18 versehen, welche ein Durchgangsloch für eine Zündkerze bildet.

Die Fig. 2 zeigt weiterhin eine Zündkerzendichtung 16, welche, da der rohrförmige Ansatz 15 die Brennkammerwand 6 durchragt, einen Abstand zur Brennkammerwand 6 aufweist.

Der rohrförmige Ansatz 15 ist weiterhin mit mehreren Kühlluftausnehmungen 17 versehen, durch welche Kühlluft in die Ausnehmung 18 eingeleitet werden kann, um die Zündkerze zu kühlen.

Die Fig. 3 zeigt ein weiteres Ausführungsbeispiel in analoger Darstellung, gleiche Teile sind mit gleichen Bezugsziffern versehen. Auf eine nochmalige Beschreibung kann deshalb verzichtet werden. Bei dem Ausführungsbeispiel der Fig. 3 ist die Schindel 7 einstückig mit einem Bereich der Brennkammerwand 6 ausgebildet und mittels eines DLD-Verfahrens hergestellt. Der an der Schindel 7 ausgebildete Bereich der Brennkammerwand 6 ist mit geeigneten Mitteln mit der restlichen Brennkammerwand verbunden.

### Bezugszeichenliste:

- 1: Brennkammer
- 2: Hitzeschild
- 3: Brennkammerkopf
- 4: Brennerdichtung
- 5: Zumischloch
- 6: kühlluftseitige Brennkammerwand
- 7: Schindel
- 8: Prallkühlloch
- 9: Effusionskühlloch
- 10: Verbindungssteg
- 11: Brennkammeraufhängung
- 12: Brennkammerflansch
- 13: Bolzen
- 14: Mutter
- 15: rohrförmiger Ansatz
- 16: Zündkerzendichtung
- 17: Kühlluftausnehmung
- 18: Ausnehmung
- 19: Brennkammerinnenraum
- 20: ringförmige Anlagefläche
- 21: Brennkammermittelachse
- 22: Mittelachse
- 23: Ausnehmung

## Patentansprüche

1. Gasturbinenbrennkammerschindel mit einer Ausnehmung (18) zur Durchführung einer Zündkerze, wobei die Schindel (7) mit einem die Ausnehmung (18) umgebenden, sich von der einem Brennkammerinnenraum (19) abgewandten Seite der Schindel (7) aus erstreckenden rohrförmigen Ansatz (15) versehen ist, **dadurch gekennzeichnet, dass** der Ansatz (15) an seinem Außenumfang mit einer ringförmigen Anlagefläche (20) versehen ist.

2. Schindel nach Anspruch 1, **dadurch gekennzeichnet, dass** der Ansatz (15) einstückig mit der Schindel (7) ausgebildet ist.

3. Schindel nach Anspruch 1 oder 2, **dadurch gekennzeichnet, dass** der Ansatz (15) an seinem freien Endbereich mit einer Zündkerzendichtung (16) versehen ist.

4. Schindel nach einem der Ansprüche 1 bis 3, **dadurch gekennzeichnet, dass** der Ansatz (15) mit zumindest einer sich durch die Wandung des Ansatzes (15) erstreckenden Kühlluftausnehmung (17) versehen ist.

5. Schindel nach einem der Ansprüche 1 bis 4, **dadurch gekennzeichnet, dass** die Schindel (7) mit dem Ansatz (15) als Gussteil ausgebildet ist.

6. Schindel nach einem der Ansprüche 1 bis 4, **dadurch gekennzeichnet, dass** die Schindel (7) mit dem Ansatz (15) mittels eines Laserauftragsschweißverfahrens hergestellt ist.

7. Gasturbinenbrennkammer mit einer Brennkammerwand (6), an welcher Schindeln (7) angeordnet sind, sowie mit einer sich durch die Brennkammerwand (6) und eine Schindel (7) erstreckenden Ausnehmung (18) zur Durchführung einer Zündkerze, **dadurch gekennzeichnet, dass** die Schindel (7) nach einem der Ansprüche 1 bis 6 ausgebildet ist.

## Claims

1. Gas-turbine combustion chamber tile with a recess (18) for passing through an igniter plug, where the tile (7) is provided with a tubular projection (15) surrounding the recess (18) and extending from that side of the tile (7) facing away from a combustion chamber interior (19), **characterized in that** the projection (15) is provided with an annular contact surface (20) on its outer circumference.

2. Tile in accordance with Claim 1, **characterized in that** the projection (15) is designed in one piece with the tile (7).

3. Tile in accordance with Claim 1 or 2, **characterized in that** the projection (15) is provided at its free end area with an igniter plug seal (16).

4. Tile in accordance with one of the Claims 1 to 3, **characterized in that** the projection (15) is provided with at least one cooling air recess (17) extending through the wall of the projection (15).

5. Tile in accordance with one of the Claims 1 to 4, **characterized in that** the tile (7) with the projection (15) is provided as a casting.

6. Tile in accordance with one of the Claims 1 to 4, **characterized in that** the tile (7) with the projection (15) is manufactured by means of a laser deposition welding method.

7. Gas-turbine combustion chamber with a combustion chamber wall (6), on which tiles (7) are arranged, and with a recess (18) for passing through an igniter plug, said recess (18) extending through the combustion chamber wall (6) and a tile (7), **characterized in that** the tile (7) is designed in accordance with one of the Claims 1 to 6.

## Revendications

1. Bardeau de chambre de combustion d'une turbine à gaz comprenant un évidement (18) permettant le passage d'une bougie d'allumage, sachant que le bardeau (7) est muni d'un collet (15) tubulaire entourant l'évidement (18) et s'étendant à partir du côté du bardeau (7) opposé à un espace intérieur (19) de la chambre de combustion, **caractérisé en ce que** le collet (15) présente une surface d'appui (20) annulaire sur son pourtour extérieur.

2. Bardeau selon la revendication n° 1, **caractérisé en ce que** le collet (15) est formé en une seule pièce avec le bardeau (7).

3. Bardeau selon la revendication n° 1 ou n° 2, **caractérisé en ce qu'**à son extrémité libre, le collet (15) est muni d'un joint (16) de bougie d'allumage.

4. Bardeau selon une des revendications n° 1 à n° 3, **caractérisé en ce que** le collet (15) est muni d'au moins un évidement d'air de refroidissement (17) s'étendant à travers la paroi du collet (15).

5. Bardeau selon une des revendications n° 1 à n° 4, **caractérisé en ce que** le bardeau (7) avec le collet (15) est formé en tant que pièce moulée.

6. Bardeau selon une des revendications n° 1 à n° 4, **caractérisé en ce que** le bardeau (7) avec le collet (15) est produit moyennant un procédé de soudage au laser de dépôt.

7. Chambre de combustion de turbine à gaz, avec une paroi (6) de chambre de combustion sur laquelle sont disposés des bardeaux (7), ainsi qu'avec un évidement (18) s'étendant à travers la paroi (6) de chambre de combustion et un bardeau (7) pour permettre le passage d'une bougie d'allumage, **caractérisée en ce que** le bardeau (7) est conçu selon une des revendications n° 1 à n° 6.
